# EUROPÄISCHE PATENTANMELDUNG

(11) **EP 1 293 750 A1**
(43) Veröffentlichungstag der Anmeldung: **19.03.2003**
(21) Anmeldenummer: 01121898.9
(22) Anmeldetag: 12.09.2001
(51) Int. Cl.: F42C 1/10

(54) **Pyrotechnischer Aufschlagzünder**

(71) Anmelder: Diehl Munitionssysteme GmbH & Co. KG, 90552 Röthenbach (DE)
(72) Erfinder: Schildknecht, Manfred, Dr., 90542 Eckental-Eckenhaid (DE); Rudolf, Karl, 86529 Schrobenhausen (DE); Strauss, Hans, 91244 Reichenschwand (DE); Wild, Roland, 53913 Swisttal (DE)
(74) Vertreter: Hofmann, Gerhard, Dipl.-Ing. Patentassessor

(57) **Zusammenfassung**

Für einen pyrotechnischen Aufschlagzünder für Sprenggeschosse (1) wird ein Sprengstoff mit Hohlräumen (16) vorgeschlagen. Die Empfindlichkeit des Sprengstoffes liegt durch die Hohlräume (16) in der Klasse der Sekundärsprengstoffe. Mechanische Sicherungsmittel können daher entfallen.

## Beschreibung

Die Erfindung bezieht sich auf einen pyrotechnischen Aufschlagzünder nach dem Oberbegriff des Anspruchs 1.

Ein pyrotechnischer Aufschlagzünder ist aus der DE 196 51 169 A1 bekannt. In einer ballistischen Haube eines Sprenggeschosses ist auf einem sogenannten Amboß ein handelsüblicher, jedoch speziell zündfähig gemachter Sekundärsprengstoff 28 angeordnet. Dieser Sekundärsprengstoff ist nicht näher definiert.

Es ist daher die Aufgabe der Erfindung einen Sprengstoff vorzuschlagen, der bei Aufschlag auf ein Ziel zündet.

Die Erfindung löst diese Aufgabe entsprechend dem Anspruch 1.

Vorteilhafte Weiterbildungen der Erfindung sind den Unteransprüchen zu entnehmen.

Erfindungsgemäß liegt als Aufschlagszündmittel ein üblicher Sprengstoff jedoch mit gleichmäßig verteilten, definierten Hohlräumen vor. Durch diese Hohlräume mit einem Durchmesser von 0,2 - 1,2 mm liegt die Empfindlichkeit des Sprengstoffes unterhalb der Empfindlichkeit von Tetryl. Tetryl wird als Sekundärsprengstoff bezeichnet und erfordert keine speziellen mechanischen Sicherungsmittel, wie dies bei üblichem Sprengstoff, eingebaut in Zündern, erforderlich ist.

In einfacher Weise sind die Hohlräume in dem Primärsprengstoff definiert durch Glaskugeln, Styroporkugeln, Zugabe von Polyurethan, Gaszuführung beim Gießen oder durch Bohrungen, die quer zur Hauptachse des Sprengkörpers liegen.

Der Erfindung liegt das Wirkprinzip zugrunde, dass bei Aufschlag des Geschosses eine Stoßwelleninitiierung von Sprengstoff durch implodierende Poren bzw. Hohlräume in der Sprengstoffmischung erfolgt.

Ausführungsbeispiele der Erfindung sind in der Zeichnung dargestellt und wie folgt beschrieben: Es zeigt
- Figur 1: ein Sprenggeschoß im Längsschnitt,
- Figur 2: ein Phasenbild und
- Figur 3: eine Sprengstoffladung in vereinfachter Darstellung.

Entsprechend Figur 1 besteht ein Sprenggeschoß 1 aus einer Hülle 2 mit Führungsband 3, Bodenschraube 4, einer Hauptladung 5 aus Sprengstoff und einer Haube 6.

Die Haube 6 und ein Amboß 7 sind mit einem geschosseitigen Gewindering 8 verbunden.

Der Amboß 7 besitzt mehrere Zündkanäle 10. Diese verbinden einen haubenseitigen Raum 11 mit einer konischen Ausnehmung 12 des Amboß 7.

Die Zündkanäle 10 sind durch Folien 9 aus Metall, wie Aluminium verschlossen.

Ein strukturierter Sprengstoff 13, 15 aus PETN, Nitropenta mit Hohlräumen 16 liegt in dem Raum 11 und ebenso der konischen Ausnehmung 12. In der Ausnehmung 12 kann auch ein üblicher Sprengstoff angeordnet sein. Die Hohlräume 16 sind durch entsprechende Körper aus Styropor definiert.

Aus Figur 2 geht der Zündverlauf des erfindungsgemäß strukturierten Sprengstoffs 13 beim Zielaufschlag 17 des Geschosses 1 hervor.

Eine beispielhaft gezeichnete Schockwelle 20 erzeugt in der Phase 1, die mit 22 bezeichnet ist in dem strukturierten Sprengstoff 13 Zündpotentiale 21 und bewirkt in den Hohlräumen 16 durch Stoßwelleninitiierung die partielle Zündung 17.

In der Phase 2, siehe die Bezugsziffer 23 haben sich die Brandherde 17.1 ausgeweitet und bilden eine im Raum 11 verlaufende Detonationsfront 25, siehe auch Figur 1.

Erreicht die Detonationsfront 25 die Folien 9 an den Zündkanälen 10, erfolgt die Durchzündung zu der Sprengladung 15 in der konischen Ausnehmung 12. Diese bewirkt dann die Zündung der Hauptladung 5, die die Hülle 2 in nicht dargestellte Splitter zerlegt.

Nach Figur 3 weist ein Versuchskörper 30 aus PHX, kunststoffgebundener Sprengstoff, quer zu seiner Längsachse 31 liegende Bohrungen 32 auf. Die Umsetzung des Sprengstoffs in Detonationsenergie erfolgt in Richtung des Pfeiles 33. Diese erfolgt in gleicher Weise wie zu Figur 2 beschrieben.

Als Sprengstoffe eignen sich sämtliche militärischen Sprengstoffe.

## Patentansprüche

1. Pyrotechnischer Aufschlagzünder (100) für Sprenggeschosse und Geschosse mit Aufschlagfunktion mit einem pyrotechnischen Zündmittel (13) in einer Haube (6) und
einer Sprengladung (5) zur Zerlegung des Geschosses (1),
wobei das Zündmittel (13) einen geschosseitigen Amboß (7) umgibt,
**dadurch gekennzeichnet,**
**dass** ein gieß-oder preßbarer Sprengstoff gleichmäßig verteilte, definierte Hohlräume (16;32) mit einem Durchmesser von 0,2 bis 1,2 mm aufweist.

2. Aufschlagzünder nach Anspruch 1,
**dadurch gekennzeichnet,**
**dass** als Sprengstoffe geeignet sind HWC, Hexogen, Wachs Graphit
Okfol,
Oktol,
PHX, kunststoffgebundener Sprengstoff oder
Petn Nitropenta.

3. Aufschlagzünder nach Anspruch 1,
**dadurch gekennzeichnet,**
**dass** die Hohlräume (16) definiert sind durch Glaskugeln, Styroporkörper, Zugabe von Polyurethan, Gaszuführung beim Gießen oder durch Bohrungen (32), die quer zur Achse (31) des Sprengkörpers (30) liegen.
